# EUROPÄISCHE PATENTSCHRIFT

(11) **EP 0 475 032 B1**
(45) Veröffentlichungstag und Bekanntmachung des Hinweises auf die Patenterteilung: **03.03.1993**
(21) Anmeldenummer: 91112328.9
(22) Anmeldetag: 23.07.1991
(51) Int. Cl.: F15B 15/08

(54) **Druckmittelzylinder mit längsgeschlitztem Zylinderrohr**
Fluid actuator with slotted cylinder
Vérin à fluide avec cylindre fendu

(30) Priorität: 03.08.1990 DE 4024717
(43) Veröffentlichungstag der Anmeldung: 18.03.1992
(73) Patentinhaber: KNORR-BREMSE AG, 80710 München (DE)
(72) Erfinder: Podlesak, Heinz, W-8000 München 50 (DE)

(56) Entgegenhaltungen:
- EP-A- 0 294 350
- EP-B- 0 113 790
- EP-B- 0 157 892
- US-A- 4 998 459

## Beschreibung

Die Erfindung betrifft einen Druckmittelzylinder mit einem längsgeschlitzten, endseitig verschlossenen Zylinderrohr, in welchem ein Kolben vermittels zweier nahe seiner Enden angeordneter Kolbendichtungen abgedichtet verschieblich geführt ist, der im Bereich zwischen den Kolbendichtungen vermittels eines den Schlitz durchgreifenden Verbindungsmittels fest mit einem zylinderrohraußenseitig vor dem Schlitz befindlichen Mitnehmer verbunden ist, mit einem zylinderrohrinnenseitig angeordneten, den Schlitz außerhalb des von den beiden Kolbendichtungen eingeschlossenen Abschnittes druckmitteldicht abdeckenden Dichtband und gegebenenfalls einem außenseitig den Schlitz mit Ausnahme des Durchgriffbereiches des Verbindungsmittels abdeckenden Deckband, mit einem an der Zylinderaußenseite mittel- oder unmittelbar axial verschieblich geführten Kraftabgabeglied, das den Mitnehmer zumindest schlitzabgewandt und seitlich übergreift, und mit einer Axialkräfte übertragenden, schlitzaußenseitig befindlichen und symmetrisch zu einer durch den Schlitz verlaufenden, die Zylinderachse beinhaltenden Mittelebene ausgebildeten Koppelungseinrichtung zwischen dem Mitnehmer und dem Kraftabgabeglied.

Ein derartiger Druckmittelzylinder ist aus der EP-B- 0 157 892 bekannt. Zum Erzielen einer gewissen Relativbewegungsmöglichkeit zwischen dem Kraftabgabeglied und dem Kolben, welche bei unsymmetrischer Belastung des Kraftabgabegliedes oder nicht genau parallelen Führungen für das Kraftabgabeglied und den Kolben zum Vermeiden von Klemmungen und/oder gesteigertem Verschleiß zweckmäßig ist, wird mit dieser Druckschrift als Koppelungseinrichtung eine als Drehlager ausgebildete Lagerstelle vorgeschlagen, welche wenigstens eine, vorzugsweise rechtwinklig zur Zylinderachse und in der Längsschlitzmittelebene verlaufende Lagerachse aufweist, um die der Kolben und das Kraftabgabeglied begrenzt gegeneinander verdrehbar sind. Gemäß den Zeichnungen dieser Druckschrift ist die Lagerstelle als ein mit dem Mitnehmer fest verbundenes, zylindrisches Teil ausgebildet, das sich außerhalb des Zylinderrohres vor dem Schlitz befindet und dessen Achse rechtwinklig zur Zylinderachse mittig durch den Schlitz verläuft; das Kraftabgabeglied weist eine entsprechende Ausnehmung auf, in welche das Zylinderteil eingreift. Mittels dieser vorbekannten oder auch andersartig ausgebildeter, lediglich Drehbewegungen zwischen dem Kraftabgabeglied und dem Kolben ermöglichenden Koppelungseinrichtungen ist es jedoch nicht möglich, Klemmungen zwischen dem im Zylinderrohr geführten und dem außenseitig am Zylinderrohr oder anderweitig geführten Kraftabgabeglied auszuschließen, da zwischen beiden stets auch Versetztungen in Querrichtung sowohl zur Zylinder- wie zur Drehachse dieser Koppelungseinrichtungen möglich sind. Insbesondere bei der mit der erwähnten Druckschrift vorgeschlagenen Ausführungsform führen Querversetzungen des Kraftabgabegliedes relativ zum Zylinderrohr, wie sie durch ungenau zur Zylinderachse gefertigte Führungsbahnen oder auch durch Justierfehler an den Führungsorganen des Kraftabgabegliedes möglich sind, zu Klemmungen und erhöhtem Verschleiß an den Führungsorganen und- Bahnen des Kraftabgabegliedes sowie dem Kolben bzw. dessen Zylinderführung.

Zum Erzielen einer relativen Beweglichkeit zwischen Kraftabgabeglied und Kolben ist es bei gattungsfremden Druckmittelschlitzzylindern auch bereits bekannt, das Kraftabgabeglied auf gesonderten, seitlich am Zylinderrohr gehalterten Führungsschienen zu führen und seitlich der gattungsgemäßen Mittelebene vermittels einer nicht weiter erläuterten Koppelungseinrichtung, beispielsweise einer einfachen Anschlagsvorrichtung mit dem Mitnehmer zu koppeln (EP-A-0 294 350). Der Raumbedarf und Bauaufwand dieser Anordung ist jedoch sehr groß und außerdem können die seitlichen Koppelungseinrichtungen unerwünschte Drehmomente für den Kolben bewirken. Weiterhin ist es bekannt (EP-B-0 113 790), den Kolben mit axialen Endabschnitten zu versehen, die begrenzt eigenbeweglich am im Zylinderrohr befindlichen Abschnitt des Verbindungsmittels gehaltert sind. Hier können unsymmetrische, einseitige Nachstellungen der Führungsbahnen des Kraftabgabegliedes zur Anlage der Verbindungsmittel an den Schlitzwänden mit allen nachteiligen Folgen führen.

Es ist Aufgabe der Erfindung, einen Druckmittelzylinder der eingangs genannten Art mit einfachen Mitteln derart auszugestalten, daß eine den praktischen Anforderungen hinsichtlich des Raumbedarfes und der Eigenbeweglichkeit des Kolbens relativ zum Kraftabgabeglied bei doch sicherer, axialer Kraftübertragung gewährleistet ist; die Größe und Qualität der Relativbeweglichkeit sowie deren Freiheitsgrade sollen dabei durch entsprechende konstruktive Ausgestaltungen gemäß den jeweiligen Forderungen festlegbar sein.

Diese Aufgabe wird nach der Erfindung für einen den eingangs genannten Merkmalen entsprechenden Druckmittelzylinder dadurch gelöst, daß die Koppelungseinrichtung eine Paßfeder aufweist, die den Schlitz rechtwinklig überkreuzend angeordnet ist und die mit einem mittleren Abschnitt in eine schlitzabgewandte Quernut des Mitnehmers und mit jedem Endabschnitt in eine nutartige, zur Quernut fluchtende Ausnehmung des Kraftabgabegliedes eingreift.

Falls nach der sweckmäßigen Weiterbildung der Erfindung die beiden Ausnehmungen des Kraftabgabegliedes zylinderrohrseitig offen sind, ist eine leichte Montage und Demontage des Kraftabgabegliedes möglich.

Nach der weiteren Ausgestaltung der Erfindung kann die Paßfeder in eine der sie aufnehmenden Öffnungen - entweder in der Quernut oder in den Ausnehmungen - mit leichtem Preßsitz und in der jeweils anderen Öffnung - den Ausnehmungen oder der Quernut - mit Schiebesitz bzw. Spiel eingreifen. Durch den leichten Preßsitz wird während Montagearbeiten die Paßfeder in ihrer vormontierten Lage gehalten, die Montagearbeiten werden hierdurch erleichtert. Durch die Wahl des Schiebesitzes bzw. der Größe von dessen Spiel kann die Qualität und das Ausmaß der Relativbeweglichkeit für die Koppelung von Kraftabgabeglied und Mitnehmer bestimmt werden.

Falls nach der weiteren Ausgestaltung der Erfindung die Seitenwände der Quernut zumindest in Längsrichtung leicht konvex gekrümmt bzw. ballig ausgebildet werden, derart, daß die Quernut einen mittleren, engen Abschnitt aufweist und sich beidseitig an diesen anschließend zu ihren Endbereichen hin erweitert, wird eine qualitativ hochwertige Relativdrehmöglichkeit zwischen dem Kraftabgabeglied und den Mitnehmer um eine in der Mittelebene liegende, zur Zylinderachse senkrechte Drehachse geschaffen.

Den weiteren abhängigen Ansprüchen sind weitere mögliche und vorteilhafte Ausgestaltungen des erfindunggemäßen Druckmittelzylinders entnehmbar.

In der Zeichnung ist ein Ausführungsbeispiel für einen nach der Erfindung ausgebildeten Druckmittelzylinder dargestellt, und zwar zeigt
Fig.1 ein Zylinderrohr ohne Endverschlüsse mit aufgesetztem, teilweise aufgeschnittenem Kraftabgabeglied in perspektivischer Sicht,
Fig.2 einen Ausschnitt aus Fig.1 in vergrößertem Maßstab
Fig.3 einen Längsschnitt durch den Druckmittelzylinder und
Fig.4 Querschnitt gemäß Linie A-A in Fig.3.

Der Druckmittelzylinder weist ein Zylinderrohr 1 auf, das endseitig durch Zylinderdeckel 2 abgeschlossen ist, wie es aus Fig.3 ersichtlich ist. Die Zylinderdeckel 2 vermitteln zugleich die Druckmittelzuführungen zu den beiderseits eines Kolbens 3 befindlichen Beaufschlagungsräumen 4 bzw. 5. Das Zylinderrohr 1 weist einen etwa quadratischen Querschnitt auf, es ist mit einer exzentrisch angeordneten Zylinderbohrung 6 versehen. In die Außenwandung des Zylinderrohres 1 sind mehrere, hier nicht weiter interessierende Halterungs- und Führungsnuten 7 eingearbeitet. Die in Versatzrichtung der Zylinderbohrung 6 liegende Zylinderwandung 8 des Zylinderrohres 1 ist vermittels eines parallel zur Zylinderachse 9 verlaufenden Schlitzes 10 aufgeschnitten.

Der Kolben 3 ist axial relativ langgestreckt ausgebildet, er weist nahe seiner beiden Enden je eine Kolbendichtung 11 zum Begrenzen der Beaufschlagungsräume 4 bzw. 5 auf. Im Bereich zwischen den Kolbendichtungen 11 ist der Kolben 3 mit einem stegartigen Verbindungsmittel 12 versehen, welches den Schlitz 10 durchragt und den Kolben 3 mit einem zylinderrohraußenseitig vor dem Schlitz 10 befindlichen Mitnehmer 13 fest verbindet. Der Mitnehmer 13 ist schlitzabgewandt und seitlich von einem bügelartigen Kraftabgabeglied 14 übergriffen, das beiderseits des Schlitzes 10 vermittels hier nicht weiter interessierender Führungsanordnungen an der Außenseite des Zylinderrohres 1 axial verschieblich geführt ist. Anstelle der dargestellten, unmittelbaren Führung des Kraftabgabegliedes 14 am Zylinderrohr 1 kann auch eine mittelbare Führung an besonderen, mit dem Zylinderrohr verbundenen Führungsschienen vorgesehen sein.

Der Schlitz 10 ist zylinderrohrinnenseitig im Bereich der Beaufschlagungsräume 4 und 5 von einem Dichtband 15 druckmitteldicht abgedeckt; im Bereich des Kolbens 3 zwischen dessen Kolbendichtungen 11 ist das Dichtband 15 vom Schlitz 10 abgehoben und durch einen Führungskanal 16 des Kolbens 3 geführt, derart, daß der Schlitz 10 zum Durchtritt des Verbindungsmittels 12 frei ist. Zylinderaußenseitig ist der Schlitz 10 außerhalb des Bereiches des Kolbens 3 von einem Deckband 17 abgedeckt, welches im Bereich des Kolbens 3 ebenfalls vom Schlitz 10 abgehoben und durch einen zwischen dem Mitnehmer 13 und dem Kraftabgabeglied 14 befindlichen Raum 18 geführt ist, derart, daß das Verbindungsmittel 12 den Schlitz 10 durchgreifen kann und fest mit dem Mitnehmer 13 verbindbar ist, gegebenenfalls einstückig mit diesem gefertigt werden kann. Zur Halterung des Deckbandes 17 auf der Außenseite des Schlitzes 10 können beispielsweise beiderseits des Schlitzes 10 Magnetbänder 19 in das Zylinderrohr 1 eingelassen sein, welche außerhalb des Bereiches des Kolbens 3 das aus hierzu geeignetem Material bestehende Deckband 17 magnetisch haltern. In Fig. 1 und 2 sind zum Vereinfachen der Darstellungen weder das Dichtband 15 noch das Deckband 17 eingezeichnet.

Insoweit entspricht der Druckmittelzylinder einem üblichen Schlitzzylinder, wie er beispielsweise aus der eingangs genannten EP-B-0 113 790 oder 0 157 892 bekannt ist.

Zur Koppelung des Mitnehmers 13 mit dem Kraftabgabeglied 14 weist der Mitnehmer 13 etwa in der Mitte seiner Längserstreckung auf seiner schlitzabgewandten Seite eine Quernut 20 auf, an welche sich beidseitig je eine nutartige, zur Quernut 20 fluchtende Ausnehmung 21 im Kraftabgabeglied 14 anschließt. Die beiden Ausnehmungen 21 sind auch zylinderrohrseitig offen. In die Quernut 20 ist eine gerade Paßfeder 22 eingelegt, derart, daß sie mit ihren Endabschnitten in die Ausnehmungen 21 eingreift: die Paßfeder 22 verläuft also quer zum Schlitz 10, diesen rechtwinklig überkreuzend. Der in die Quernut 20 eingreifende Abschnitt der Paßfeder 22 ist dabei länger, vorzugsweise etwa doppelt so lang wie jeder der in eine der Ausnehmungen 21 eingreifenden Endabschnitte der Paßfeder 22. Weiterhin ist es zweckmäßig, die Paßfeder 22 mit einer senkrecht zur Schlitzlängsrichtung gesehen größeren Höhe auszubilden als in Schlitzlängsrichtung gesehener Stärke. Schließlich ist es zweckmäßig, die Stirnseiten der Paßfeder 22 halbzylindrisch, um eine zur Schlitzlängsrichtung senkrechte Zylinderachse gerundet auszuführen.

Die die Paßfeder 22 mit der Quernut 20 und den Ausnehmungen 21 aufweisende Koppelungseinrichtung zwischen dem Mitnehmer 13 und dem Kraftabgabeglied 14 kann derart ausgeführt sein, daß die Paßfeder 22 mit Spiel sowohl in die Quernut 20 wie die Ausnehmungen 21 eingreift. Bei dieser Ausführung ergibt sich jedoch ein beachtliches Spiel in Längsrichtung zwischen dem Mitnehmer 13 und dem Kraftabgabeglied 14, welches unerwünscht sein kann. Außerdem kann die Montage erschwert sein: Beim Aufsetzten des Kraftabgabegliedes 14 auf das Zylinderrohr 1 und den Mitnehmer 13, was beispielsweise bei abgenommenen, seitlichen Führungsschenkeln 23 des Kraftabgabegliedes 14 erfolgen kann, kann die zuvor lose in die Quernut 20 oder die Ausnehmungen 21 eingelegte Paßfeder 22 ihre Lage verändern. Auch falls zum Montieren des Druckmittelzylinders der Kolben 3, die Paßfeder 22 und das Kraftabgabeglied 14 außerhalb des Zylinderrohres 1 zusammengesetzt und dann axial in dieses ein- bzw. auf dieses aufgeschoben werden, kann die lose Paßfeder 22 Schwierigkeiten bereiten.

Zum Beheben dieser Mängel kann es zweckmäßig sein, die Paßfeder 22 entweder in der Quernut 20 oder den Ausnehmungen 21 mit leichtem Preßsitz zu haltern, zum einen werden hierdurch die Längspiele zwischen dem Mitnehmer 13 und dem Kraftabgabeglied 14 verringert, wodurch die Längskraftübertragung zwischen dem Kolben 3 und dem Kraftabgabeglied 14 exakter erfolgen kann, und zugleich wird eine ungewollte Lageänderung der Paßfeder 22 während Montagevorgängen ausgeschlossen wird. Zur weiteren Verbesserung der erwähnten Kraftübertragung und zum Vermindern des Koppelungsspieles zwischen dem Mitnehmer 13 und dem Kraftabgabeglied 14 kann es weiterhin zweckmäßig sein, wenn die Seitenwände der Quernut 20 in deren Längsrichtung leicht konvex gekrümmt bzw. ballig ausgebildet werden, derart, daß die Quernut 20 einen mittleren, engen Abschnitt aufweist und sich beidseitig an diesen anschließend zu ihren Endbereichen hin erweitert. Die Paßfeder 22 wird dabei zweckmäßig im erwähnten mittleren, engen Abschnitt und in den Ausnehmungen 21 parallel zur Zylinderachse 9 mit Schiebe- bzw. leichtem Preßsitz gehaltert, so daß die Koppelungseinrichtung in dieser Richtung zumindest nahezu spielfrei ist. Hierdurch wird eine spielarme Drehmöglichkeit um eine in Mittelebene 24 liegende, zur Schlitzlängsrichtung rechtwinklige Drehachse geschaffen. Falls die Seitenwände der Quernut 20 zumindest in deren mittleren Längserstreckungsbereich auch in ihrer Querrichtung konvex gekrümmt ausgebildet sind, ergibt sich eine weitere Drehmöglichkeit um eine zur vorerwähnten rechtwinkligen Drehachse.

Bei allen vorstehend erwähnten Halterungen der Paßfeder 22 in der Quernut 20 bzw. den Ausnehmungen 21 ist wesentlich, daß das Kraftabgabeglied 14 relativ zum Mitnehmer 13 Verschiebungen quer wie auch senkrecht zur Längsrichtung des Schlitztes 10 ausführen kann, auch sind Drehungen um eine zur Zylinderachse 9 parallele Drehachse möglich. Weiterhin sind im Rahmen der Spiele an der Paßfeder 22 Drehungen des Kraftabgabegliedes 14 relativ zum Mitnehmer 13 um senkrecht zur Zylinderachse 9 verlaufende bzw. letztere kreuzende Drehachsen möglich. Bei der Ausführung mit einer Quernut 20 mit gekrümmten Seitenwänden kann bei diesen Drehungen die Paßfeder 22 relativ zur Quernut 22 mitverdreht werden, obwohl sie in Kraftübertragungsrichtung zwischen dem Kolben 3 und dem Kraftabgabeglied 14 als spielfreie Koppelungseinrichtung ausbildbar ist. Diese Relativbewegungsmöglichkeiten zwischen dem Mitnehmer 13 und dem Kraftabgabeglied 14 schließen ein Verklemmen des letztern bzw. der Verbindungsmittel 12 im Schlitz 10 aus, auch kann der Kolben 3 nicht von Querkräften und Drehmomenten belastet werden, welche aus einer zu seiner Führung ungenauen Führung des Kraftabgabegliedes 14 resultieren.

## Patentansprüche

1. Druckmittelzylinder mit einem längsgeschlitzen, endseitig verschlossenen Zylinderrohr (1), in welchem ein Kolben (3) vermittels zweier nahe seiner Enden angeordneter Kolbendichtungen (11) abgedichtet verschieblich geführt ist, der im Bereich zwischen den Kolbendichtungen (11) vermittels einen den Schlitz (10) durchgreifenden Verbindungsmittels (12) fest mit einem zylinderrohraußenseitig vor dem Schlitz (10) befindlichen Mitnehmer (13) verbunden ist, mit einem zylinderrohrinnenseitig angeordneten, den Schlitz (10) außerhalb des von den beiden Kolbendichtungen (11) eingeschlossenen Abschnittes druckmitteldicht abdeckenden Dichtband (15) und gegebenenfalls einem außenseitig den Schlitz (10) mit Ausnahme des Durchgriffsbereiches des Verbindungsmittels (12) abdeckenden Deckband (17), mit einem an der Zylinderaußenseite mittel- oder unmittelbar axial verschieblich geführten Kraftabgabeglied (14), das den Mitnehmer (13) zumindest schlitzabgewandt und seitlich übergreift, und mit einer Axialkräfte übertragenden, schlitzaußenseitig befindlichen und symmetrisch zu einer durch den Schlitz (10) verlaufenden, die Zylinderachse (9) beinhaltenden Mittel ebene (24) ausgebildeten Koppelungseinrichtung zwischen dem Mitnehmer (13) und dem Kraftabgabeglied (14), dadurch gekennzeichent, daß die Koppelungseinrichtung eine Paßfeder (22) aufweist, die den Schlitz (10) rechtwinklig überkreuzend angeordnet ist und die mit einem mittleren Abschnitt in eine schlitzabgewandte Quernut (20) des Mitnehmers (13) und mit jedem Endabschnitt in eine nutartige, zur Quernut (20) fluchtende Ausnehmung (21) des Kraftabgabegliedes (14) eingreift.

2. Druckmittelzylinder nach Anspruch 1, dadurch gekennzeichnet, daß die beiden Ausnehmungen (21) des Kraftabgabegliedes (14) zylinderrohrseitig offen sind.

3. Druckmittelzylinder nach Anspruch 1 oder 2, dadurch gekennzeichnet, daß die Paßfeder (22) in einer der sie aufnehmenden Öffnungen - entweder der Quernut (20) oder in den Ausnehmungen (21) - mit leichtem Preßsitz und in der jeweils anderen Öffnung - den Ausnehmungen (21) oder der Quernut (20) - mit Schiebesitz bzw. Spiel eingreift.

4. Druckmittelzylinder nach einem oder mehreren der vorstehenden Ansprüche, dadurch gekennzeichnet, daß die Seitenwände der Quernut (20) zumindest in Längsrichtung leicht konvex gekrümmt bzw. ballig ausgebildet sind, derart, daß die Quernut (20) einen mittleren, engen Abschnitt aufweist und sich beidseitig an diesen anschließend zu ihren Endbereichen hin erweitert.

5. Druckmittelzylinder nach einem oder mehreren der vorstehenden Ansprüche, dadurch gekennzeichent, daß die Paßfeder (22) senkrecht zur Schlitzlängsrichtung gesehen eine größere Höhe aufweist als sie in Schlitzlängsrichtung gesehen stark ist.

6. Druckmittelzylinder nach Anspruch 5, dadurch gekennzeichnet, daß die Paßfeder (22) halbzylindrisch um zur Schlitzlängsrichtung senkrechte Zylinderachsen gerundete Stirnseiten aufweist.

7. Druckmittelzylinder nach einem oder mehreren der vorstehenden Ansprüche, dadurch gekennzeichnet, daß der mittlere, in die Quernut (20) eingreifende Abschnitt der Paßfeder (22) länger, gegebenenfalls etwa doppelt so lang ist wie jeder in eine der Ausnehmungen (21) eingreifende Endabschnitt.

## Claims

1. Fluid actuator having a longitudinally slotted cylinder tube (1) closed on the ends, in which tube a piston (3) is guided in a displaceable manner, sealed by means of two piston seals (11) arranged near its ends, which piston, in the region between the piston seals (11) is firmly connected by means of a connection means (12) engaging through the slot (10) to a carrier (13) located on the outside of the cylinder tube in front of the slot (10), having a sealing band (15) arranged on the inside of the cylinder tube and covering the slot (10) in a fluid-sealed manner outside the section enclosed by the two piston seals (11) and perhaps a covering band (17) covering the slot (10) on the outside with the exception of the reach-through region of the connection means (12), having a power delivery element (14) guided directly or indirectly in an axially displaceable manner on the outer side of the cylinder, which element engages over the carrier (13) at least away from the slot and laterally, and having a coupling device, transmitting axial forces, located on the outer side of the slot and constructed symmetrically to a centre plane (24) extending through the slot (10) and containing the cylinder axis (9), between the carrier (13) and the power delivery element (14), characterized in that the coupling device has an adjusting spring (22) which is arranged in such a way that it crosses the slot (10) at right angles and which engages via a centre section into a transverse groove (20) of the carrier (13) away from the slot and via each end section into a groove-like recess (21) of the power delivery element (14) flush with the transverse groove (20).

2. Fluid actuator according to claim 1, characterized in that the two recesses (21) of the power delivery element (14) are open on the side of the cylinder tube.

3. Fluid actuator according to claim 1 or 2, characterized in that the adjusting spring (22) engages in one of the openings receiving it - either the transverse groove (20) or in the recesses (21) - with slight press fit and in the respective other opening - the recesses (21) or the transverse groove (20) - with slide fit or clearance.

4. Fluid actuator according to one or more of the above claims, characterized in that the side walls of the transverse groove (20) at least in the longitudinal direction are constructed so that they are curved slightly convexly or are spherical in such a way that the transverse groove (20) has a central narrow section and widens on both sides towards its end regions, connecting to the narrow section.

5. Fluid actuator according to one or more of the above claims, characterized in that the adjusting spring (22), seen perpendicular to the longitudinal direction of the slot, has a greater height than it has thickness when seen in the longitudinal direction of the slot.

6. Fluid actuator according to claim 5, characterized in that the adjusting spring (22) has ends which are rounded in a semi-cylindrical manner about cylinder axes perpendicular to the longitudinal direction of the slot.

7. Fluid actuator according to one or more of the above claims, characterized in that the centre section of the adjusting spring (22) engaging into the transverse groove (20) is longer than, perhaps about twice as long as each end section engaging into one of the recesses (21).

## Revendications

1. Cylindre à milieu sous pression, avec un tube de cylindre (1) fendu longitudinalement, fermé à l'une de ses extrémités, et dans lequel est guidé un piston (3) avec étanchéité assurée par deux garnitures d'étanchéité (11) prévues aux voisinages des extrémités du piston qui, dans la région située entre lesdites garnitures (11), est relié, à l'aide d'un élément de liaison (12) passant par la fente (10), rigidement à un élément d'entraînement (13) situé devant la fente (10) et à l'extérieur du tube de cylindre, ainsi qu'avec une bande d'étanchéité (15), située du côté intérieur du tube de cylindre et recouvrant de façon étanche au milieu sous pression, la fente (10) en dehors de la section qui est délimitée par les deux garnitures, et éventuellement un ruban de couverture (17) qui recouvre, du côté extérieur la fente (10), à l'exception de la zone de passage de l'élément de liaison (12), et avec un élément menant (14) guidé indirectement ou directement dans le sens axial sur le côté extérieur du cylindre et chevauchant l'élément d'entrainement (13) au moins par ses deux côtés et du côté éloigné de la fente, ainsi qu'avec un dispositif d'accouplement entre l'élément d'entraînement (13) et l'élément menant (14), qui transmet des forces axiales, qui est situé du côté extérieur de la fente et qui est symétrique par rapport à un plan médian (24) qui contient l'axe (9) du cylindre, caractérisé par le fait que le dispositif d'accouplement comporte un ressort d'ajustage (22) qui est disposé de manière à croiser à angle droit la fente (10) et qui pénètre, par une section médiane, dans une gorge transversale (20) de l'élement d'entraînement (13), éloignée de la fente, et, par chaque section d'extrémité, dans une ouverture (22) de l'élément menant (14), formée à la manière d'une gorge et alignée sur la gorge transversale (20).

2. Cylindre à milieu sous pression selon la revendication 1, caractérisé par le fait que les deux ouvertures (21) de l'élément menant (14) sont dégagés du côté du tube de cylindre.

3. Cylindre à milieu sous pression selon la revendication 1 ou 2, caractérisé par le fait que le ressort d'ajustage (22) pénètre dans l'une des ouvertures horizontale -soit la gorge (20) ou les ouvertures (21)- qui le reçoit, avec un léger ajustage serré, et pénètre dans l'autre ouverture correspondante -qui sont les ouvertures (21) ou la gorge transversale (20)- horizontale avec un ajustement appuyé ou avec jeu.

4. Cylindre à milieu sous pression selon une ou plusieurs des revendications précédentes, caractérisé par le fait que les parois latérales de la gorge transversale (20) présentent, au moins dans la direction longitudinale, une courbure légèrement convexe ou bombée, de manière que la gorge transversale (20) possède une section médiane étroite et s'élargit des deux côtés, en partant de ladite section médiane vers les zones d'extrémités.

5. Cylindre à milieu sous pression selon une ou plusieurs des revendications précédentes, caractérisé par le fait que le ressort d'ajustage (22) présente, dans la direction longitudinale de la fente, une hauteur plus grande par rapport à l'épaisseur mesurée dans la direction longitudinale de la fente.

6. Cylindre à milieu sous pression selon la revendication 5, caractérisé par le fait que le ressort d'ajustage (22) présente des côtés frontaux arrondis en demi-cylindre autour d'axes du cylindre, qui sont perpendiculaires à la direction longitudinale de la fente.

7. Cylindre à milieu sous pression selon une ou plusieurs des revendications précédentes, caractérisé par le fait que la section médiane du ressort d'ajustage (22), qui pénètre dans la gorge transversale (20) est plus longue, éventuellement deux fois aussi longue que chaque section d'extrémité qui pénètre dans une des ouvertures (21).
